# FASCICULE DE BREVET EUROPEEN

(11) **EP 0 079 272 B1**
(45) Date de publication et mention de la délivrance du brevet: **10.04.1985**
(21) Numéro de dépôt: 82401991.3
(22) Date de dépôt: 28.10.1982
(51) Int. Cl.: F01D 25/28, F01D 25/16

(54) **Système d'ajustement du centrage d'une roue de turbomachine**
System zur Zentrierung eines Turbinenrotors
System for centering the rotor of a turbo machine

(30) Priorité: 05.11.1981 FR 8120719
(43) Date de publication de la demande: 18.05.1983
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lardellier, Alain Marie Joseph, F-77000 Melun (FR)
(74) Mandataire: Moinat, François

## Description

L'invention est relative aux turbomachines. Elle concerne plus spécialement un système d'ajustement du centrage d'une roue de turbomachine par rapport à l'anneau de stator qui entoure cette roue. Elle est notamment avantageuse lorsque celle-ci appartient à l'étage haute pression d'une turbine de turboréacteur, étage dans lequel les tolérances étroites de centrage de la roue sont particulièrement critiques.

La solution connue la plus courante pour assurer ledit centrage consiste:
- à ménager une réserve de finition lors de l'usinage de la portée interne cylindrique du bâti de turbine dans laquelle doit se loger un palier fixe qui supporte l'arbre et qui est le plus proche de la roue,
- à réaliser un montage à blanc pour assembler au moins la portion de la carcasse de stator qui inclut la portée et l'anneau,
- à mesurer l'excentrage relatif de la portée et de l'anneau, et
- à terminer l'usinage de la portée pour ramener l'excentrage dans les tolérances.

Cette solution est sûre, mais présente l'inconvénient d'imposer un montage à blanc. Cet inconvénient est particulièrement gênant lorsque la conception de la turbine est modulaire, c'est-à-dire par exemple lorsque l'étage HP (haute pression) est réalisé tout à fait indépendamment de l'étage MP (moyenne pression) ou de l'étage BP (basse pression) auquel il doit être acouplé sans retouches.

On a déjà proposé, notamment dans le brevet français publié sous le Na 2434269, de ménager- sur des anneaux intermédiaires qui joignent la portion de bâti de turbine incluant l'anneau statorique à la portion de bâti incluant le support de palier fixe - des portées annulaires décentrées par rapport à l'axe de la machine. L'ajustement du centrage de l'arbre se fait donc au moment de l'assemblage des deux portions de bâti en imposant à ces anneaux intermédiaires des orientations déterminées calculées d'après les résultats des mesures d'excentrage relatif de l'anneau statorique et de la portée du palier. Cette solution oblige à réaliser lesdites portées d'anneaux intermédiaires avec des décentrages différents, afin d'obtenir la compensation du décentrage de l'arbre par addition vectorielle des décentrages desdits anneaux intermédiaires. Elle devient pratiquement inapplicable lorsque les diamètres de ces anneaux sont importants.

Par ailleurs, le brevet BE-A No 675737 propose un dispositif pour le contrôle de la variation de distance entre un rotor de machine et son enveloppe, ce dispositif comportant un générateur inductif de mesures dont la tête de sondage glisse sur la paroi de l'enveloppe et étant fixé sur l'arbre au travers d'une ouverture de l'enveloppe et relié à un appareil électrique extérieur. Cette solution ne prévoit pas une mesure et une correction du parallélisme entre les axes respectifs du rotor et du stator avant de déterminer un jeu radial pour lequel aucune correction n'est proposée.

Le brevet US-A No 2711935 concerne un arbre monté sur un palier à roulement avec adjonction d'une bague excentrique entre le roulement et son support. En bout d'arbre, une roue à vis sans fin porte un indicateur de mesure dont la touche vient en contact avec une surface intérieure de la roue qui est concentrique à l'arbre. Aucun moyen de vérifier directement le parallélisme de deux axes n'est également prévu et, dans ce cas, l'objet est d'ajuster une pression s'exerçant entre deux cylindres ou rouleaux coopérant par leur surface externe.

Le brevet US-A No 2700224 indique des moyens pour contrôler la perpendicularité d'une surface à l'axe d'un filetage, ce filetage et cette surface étant disposés sur une pièce unique. Aucun moyen de correction n'est associé.

Le brevet G B-A No 825265 propose des moyens pour corriger un désalignement angulaire, en fait l'alignement en direction de deux parties d'arbre qui sont accouplées au niveau d'un tourillon central de turbomachine. Des manchons cylindriques à axes concourants sont utilisés pour obtenir cette correction.

L'objet de l'invention est un système d'ajustement qui ne présente aucun des inconvénients évoqués plus haut et qui, en outre, permet d'ajuster aisément le centrage d'une roue dans une turbine déjà montée.

Le système de l'invention, destiné par conséquent à permettre d'ajuster le centrage d'une roue de turbomachine par rapport à l'anneau statorique entourant cette roue, celle-ci étant supportée par un arbre destiné à pivoter dans des paliers fixes insérés dans des logements liés au bâti de turbine, est caractérisé en ce qu'il comprend:
- un dispositif démontable de mesure de l'amplitude et de la direction du décentrage de la roue par rapport à l'anneau, comprenant:
   un bâti de mesure en forme d'équerre dont la branche verticale est destinée à assujettir le bâti de la turbine,
   un bras de mesure d'excentricité fixé sur l'arbre et comportant une tige-support radiale portant:
      . d'une part, un bras externe portant un premier capteur de déplacement de manière à rectifier l'orientation de l'axe de l'arbre afin de le rendre parallèle à l'axe de l'anneau, et
      . d'autre part, un bras interne portant un deuxième capteur de déplacement de manière à mesurer le décentrage de l'arbre et de l'anneau lorsque leurs axes sont ainsi rendus parallèles, en mesurant la variation de distance entre ledit anneau et le point de fixation du deuxième capteur de déplacement lorsque l'arbre pivote,
- des moyens associés au palier fixe le plus proche de la roue pour ramener la valeur du décentrage de celle-ci en deçà d'une limite prédéterminée, comprenant une bague à portée interne et à portée externe relativement décentrées, insérée entre le palier qui est en contact avec ladite portée interne et un logement de palier qui est en contact avec ladite portée externe et est ménagé dans le support dudit palier, l'amplitude du décentrage desdites portées et l'orientation de ladite bague étanttelles que l'excentràge de la roue par rapport à l'anneau devient inférieur à ladite limite prédéterminée.

D'après la définition générale qui précède, on voit que l'arbre dont il s'agit n'est pas obligatoirement celui qui porte directement la roue. Il s'agit effectivement de celui-ci lorsqu'il pivote dans des paliers fixes, c'est-à-dire liés directement au bâti. Mais, si la turbine est une machine à double corps dans laquelle l'arbre de la roue à centrer (roue H P) est supporté par un palier interarbre lui-même supporté par un arbre pivotant dans des paliers fixes (arbre de roue BP ou MP), les moyens de réduire la valeur du décentrage sont associés au palier fixe le plus proche de cette roue. Le recentrage de celle-ci est donc assuré par l'intermédiaire de l'arbre B P ou M P et par l'intermédiaire de l'arbre HP. On verra que cette disposition facilite considérablement le montage de la bague de compensation.

D'autres dispositions et avantages de l'invention apparaîtront dans la description qui suit d'exemples de réalisation du dispositif de mesure d'excentrage et des moyens de réduire la valeur de cet excentrage, en référence aux dessins annexés dans lesquels:
- la fig. 1 représente la demi-section axiale supérieure d'une turbine à double corps montée sur le dispositif de mesure d'excentrage de roue H P à utiliser conformément à l'invention au cours de l'assemblage des éléments de cette turbine,
- la fig. 2 représente à plus grande échelle la demi-section axiale supérieure du palier fixe aval de l'arbre de turbine BP, palier réalisé conformément à l'invention,
- la fig. 3 représente à l'échelle intermédiaire une bague d'essai insérée autour de ce palier fixe et appartenant au dispositif de mesure,
- la fig. 4 représente à la même échelle intermédiaire la bague de compensation destinée à remplacer cette bague d'essai,
- la fig. 5 est une section schématique de l'ensemble du dispositif de mesure d'excentrage.

On considère d'abord la fig. 1 qui ne montre en principe que les composants mécaniques dont la mention est utile pour la compréhension de l'invention. De nombreux éléments, tels que des joints d'étanchéité, certaines brides d'assemblage, etc., n'y sont pas représentés.

Le stator BP comporte le carter 10 qui porte les couronnes successives d'aubes fixes 11 et un anneau 12 fixé à la bride amont du carter 10 et qui porte plus spécialement la première couronne d'aubes fixes 11 A qui constitue le distributeur d'entrée du module BP. Sur la bride amont de l'anneau 12 est fixée la portion de stator HP qui comprend l'anneau statorique 13 qui délimite la veine HP ainsi que la virole 14 qui est fixée à la bride amont de l'anneau 12 et qui porte l'anneau . 13. Enfin, le carter 10 est fixé par sa bride aval à la bride amont de l'élément de bâti de turbine 15.

Le rotor BP comprend:
- les roues BP comportant les disques 21 dont chacun porte une couronne d'aubes mobiles 22,
- le support de disques comportant le flanc extérieur 23 qui supporte les disques 21 et le flanc intérieur 26 auquel est fixé le flanc 23 par sa partie centrale, et
- l'arbre 24 qui repose par son extrémité aval dans le palier fixe 40 logé dans l'alésage du support conique 31 fixé par sa périphérie à l'élément de bâti 15 et qui est muni d'une collerette 25 à laquelle le flanc 26 est fixé par sa partie centrale.

Quant au rotor HP 50, il comprend:
- le disque 51 qui porte la couronne d'aubes mobiles 52,
- l'arbre conique 53 solidaire du disque 51 en aval de celui-ci et supporté par l'arbre BP 24 par l'intermédiaire du palier interarbre 54, et
- l'arbre creux 55 solidaire du disque 51, disposé en amont de celui-ci et entourant l'arbre 24; seule l'extrémité aval de l'arbre creux 55 est représentée; on rappelle que cet arbre 55 entraîne à l'amont le compresseur HP.

Les éléments qui constituent le rotor HP sont dessinés en traits mixtes car le dispositif de mesure 70 (voir plus loin) est utilisé obligatoirement avant le montage de ce rotor.

On considère maintenant la fig. 2 qui montre la façon dont le palier fixe 40 est monté conformément à l'invention dans le support de palier 31 pour permettre le réglage de la position de l'arbre 24 dans ce support. Le palier est un roulement à galets qui comprend la bague intérieure 41 emmanchée sur l'arbre 24, les galets 42 et la bague extérieure 43 logée dans l'alésage du support 31. La bague 43 est munie d'une collerette 44 qui permet sa fixation sur une portée plane 32 du support 31 au moyen de boulons 45.

Conformément à l'invention, le centrage de la bague 43 dans l'alésage du support 31 est assuré par l'intermédiaire d'une bague interchangeable 46. Lors des mesures d'excentrage, cette bague 46 est une bague 46A (fig. 3) à portées cylindriques concentriques 47A et 48A. Pour assurer le recentrage de l'arbre 24 dans le support 31 en fonction des indications données par le dispositif de mesure que l'on décrit ci-après, la bague 46 est une bague 46B (fig. 4) dont les portées cylindriques 47B et 48B sont décentrées d'une valeur convenable (distance de leurs centres respectifs C2etC1).

En vue de faciliter la mise en place correcte de la bague 46B, celle-ci comporte deux repères sur une face, un signe XX indiquant la direction du plus fort excentrage et un signe X, diamétralement à l'opposé, indiquant la direction du plus faible excentrage. Le maintien de l'orientation de la bague excentrée 46 B est assuré par le serrage dans le sens axial de cette bague excentrée au moyen des boulons 45 en appui sur la collerette 44. Ce maintien peut également être assuré par le frettage entre la surface de contact de la bague 46B et la partie en vis-à-vis du support 31.

On revient maintenant à la fig. 1 que l'on considère en même temps que la fig. 5 pour décrire le dispositif de mesure de l'invention et sa méthode d'utilisation. Ce dispositif de mesure comprend un bâti de mesure 60 et un bras de mesure 70. Le bâti 60 est une équerre dont la branche verticale 61 est destinée à fixer le bâti 15 de la turbine par la bride aval de celui-ci et dont la branche horizontale 62 supporte la branche 61 et un support d'arbre 63. Un orifice 64 de grande dimension est ménagé dans la branche verticale 61 pour permettre l'accès par l'aval au palier 40.

La carcasse de la turbine (élément de bâti 15, carter 10-12, virole 14) est tout d'abord fixée à la branche verticale 61 au moyen de boulons 152 qui traversent la bride aval 151 de l'élément de bâti 15. L'arbre 24 est alors monté dans le support conique 31 (accessible par l'orifice 64 du bâti de mesure) par l'intermédiaire du palier 40 et de la bague à portées concentriques 46A (fig. 3), tout en étant supporté vers l'amont au moyen d'un palier 65 fixé sur le support 63. La position du palier 65 est réglable à la demande dans les deux directions transversales à l'axe de la turbine, par exemple au moyen de butées transversales (non représentées) et de cales telles que 66.

Sur l'arbre 24 est monté un bras de mesure d'excentricité 70 qui comporte, d'une part, une tige-support radiale 71 fixée par son pied à un manchon 72 serré sur l'arbre par une vis 73 et, d'autre part, deux bras-supports parallèles à l'axe de l'arbre 24 et respectivement fixés à des noix 76 et 77 qui peuvent coulisser sur la tige 71 et y être fixées dans des positions déterminées.

La première phase de la mesure consiste, d'une part, à monter sur le bras externe 74 un capteur de déplacement (comparateur) 78 dont la touche palpe la face plane aval de la bride 141 de la virole 14, d'autre part, à faire pivoter l'arbre 24 et à régler la position du palier 65 de telle sorte que les déplacements de la touche demeurent inférieurs à une limite déterminée (par exemple 20 à 30µ) . On est alors certain que l'axe XX de l'arbre 24 est perpendiculaire au plan de la bride 141 et, par conséquent, parallèle à l'axe du stator BP.

La deuxième phase consiste à utiliser un comparateur 79 porté par le bras interne 75 pour palper la paroi interne de l'anneau 13 en faisant pivoter l'arbre 24. Le relevé des indications de ce comparateur permet alors de déterminer l'excentricité de l'arbre et de l'anneau et, par conséquent, de déterminer l'excentrage C1-C2 et la position à assigner à la bague 46B (fig. 4) pour corriger cet excentrage. La bague 46B est soit réalisée à la demande, soit choisie dans un lot de bagues dont les valeurs d'excentrage sont réparties dans une gamme déterminée.

On effectue une vérification en dégauchissant de nouveau, s'il y a lieu, la position de l'arbre 24 au moyen du comparateur 78 et du palier 65 et en réalisant une nouvelle mesure d'excentricité au moyen du comparateur 79. Si les résultats sont dans les tolérances, on peut démonter le dispositif de mesure 70 et reprendre le montage de la turbine.

Dans le mode de réalisation de l'invention que l'on vient de décrire, le recentrage de l'arbre 24 dans l'alésage du support 31 (fig. 2) est assuré au moyen de la bague intermédiaire 46 insérée entre ledit alésage et la bague externe 43 du palier 40.

L'exemple que l'on vient de décrire concerne le cas d'une turbine à double corps dans lequel l'arbre conique HP 53 est monté sur l'arbre B P 24 au moyen du palier interarbre 54. Ainsi qu'on l'a déjà signalé, l'invention s'applique sans difficultés au cas où l'arbre de turbine HP est supporté par des paliers sur partie fixe. Le recentrage est alors effectué au moyen d'une bague excentrée insérée autour du palier fixe aval.

## Revendications

1. Système d'ajustement du centrage d'une roue (50) de turbomachine par rapport à l'anneau statorique (13) entourant cette roue (50), celle-ci étant supportée par un arbre (24) destiné à pivoter dans des paliers fixes insérés dans des logements liés au bâti de turbine, caractérisé en ce qu'il comprend:
- un dispositif démontable (60, 70) de mesure de l'amplitude et de la direction du décentrage de la roue (50) par rapport à l'anneau (13), comprenant:
un bâti de mesure (60) en forme d'équerre dont la branche verticale (61 ) est destinée à assujettir le bâti (15) de la turbine,
un bras de mesure d'excentricité (70) fixé sur l'arbre (24) et comportant une tige-support radiale (71 ) portant:
. d'une part, un bras externe (74) portant un premier capteur de déplacement (78) de manière à rectifier l'orientation de l'axe de l'arbre (24) afin de le rendre parallèle à l'axe de l'anneau (13), et
. d'autre part, un bras interne (75) portant un deuxième capteur de déplacement (79) de manière à mesurer le décentrage de l'arbre (24) et de l'anneau (13) lorsque leurs axes sont ainsi rendus parallèles, en mesurant la variation de distance entre ledit anneau (13) et le point de fixation du deuxième capteur de déplacement (79) lorsque l'arbre (24) pivote,
- des moyens (46) associés au palier fixe (40) le plus proche de la roue (50) pour ramener la valeur du décentrage de celle-ci en deçà d'une limite prédéterminée, comprenant une bague (46B) à portée interne (47B) et à portée externe (48B) relativement décentrées, insérée entre le palier (40) qui est en contact avec ladite portée interne (47B) et un logement de palier qui est en contact avec ladite portée externe (48B) et est ménagé dans le support (31) dudit palier, l'amplitude (C1, C2) du décentrage desdites portées et l'orientation de ladite bague étant telles que l'excentrage de la roue (50) par rappaort à l'anneau (13) devient inférieur à ladite limite prédéterminée.

2. Système selon la revendication 1, caractérisé en ce que les moyens du dispositif de mesure pour rectifier l'orientation de l'axe de l'arbre (24) comportent un palier (65) solidaire du bâti de mesure (60) et supportant l'arbre, ledit palier étant muni de moyens (66) pour rectifier sa position par rapport au bâti de mesure, dans deux directions rectangulaires transversales à l'axe de l'arbre.

3. Système selon la revendication 2, caractérisé en ce que l'anneau (13) est porté par une virole (14) comportant une bride d'assemblage (141), ledit premier capteur de déplacement (78) porté par ladite tige-support (71 ) étant destiné à mesurer la variation de distance de ladite tige-support et de ladite bride (141) lorsque l'arbre (24) pivote.

4. Système selon l'une des revendications 1 à 3, caractérisé en ce que la roue (50) est portée directement par l'arbre (24) destiné à être monté dans des paliers fixes solidaires du bâti de turbine.

5. Système selon l'une des revendications 1 à 3, caractérisé en ce que la roue (50) est portée par un premier arbre (53) solidaire d'un palier interarbre (54) supporté par un deuxième arbre (24) destiné à être monté dans des paliers fixes solidaires du bâti de turbine.

## Patentansprüche

1. System zur Zentrierung eines Turbinenrotors (50) mit Bezug auf den Statorring (13), welcher den Rotor (50) umgibt, der von einer Welle (24) getragen wird, welche zur Drehung in festen Lagern bestimmt ist, die in Sitze eingesetzt sind, welche mit dem Turbinengehäuse verbunden sind, gekennzeichnet durch:
- eine ausbaubare Vorrichtung (60, 70) zur Messung der Amplitude und der Richtung der Dezentrierung des Rotors (50) mit Bezug auf den Ring (13), aus:
einem winkelförmigen Messgestell (60), dessen vertikaler Schenkel (61 ) zur Befestigung des Turbinengehäuses (15) bestimmt ist,
einem Exzentrizitätsmessarm (70), der auf der Welle (24) befestigt ist und eine radiale Trägerstange (71 ) aufweist, tragend:
. einerseits einen äusseren Arm (74), der einen Stellungsgeber (78) trägt zur Berichtigung der Ausrichtung der Achse der Welle (24), um sie parallel zur Achse des Ringes (13) zu machen, und
. andererseits einen inneren Arm (75), der einen zweiten Stellungsgeber (79) trägt zur Messung der Dezentrierung der Welle (24) und des Ringes (13), wenn ihre Achsen hierdurch parallel gemacht worden sind, indem die Veränderung des Abstandes zwischen dem erwähnten Ring (13) und dem Befestigungspunkt des zweiten Stellungsgebers (79) gemessen wird, wenn sich die Welle (24) dreht,
- Mittel (46) für das feste Lager (40), das dem Rotor (50) am nächsten ist, um den Wert der Dezentrierung desselben diesseits eines bestimmten Grenzwertes herabzusetzen, umfassend: einen Ring (46B) mit einer Innenumfangsfläche (47B) und einer Aussenumfangsfläche (48B) mit Bezug aufeinander dezentriert, eingesetzt zwischen dem Lager (40), das sich in Kontakt mit der Innenumfangsfläche (47B) befindet, und einem Lagersitz, der sich in Kontakt mit der erwähnten Aussenumfangsfläche (48B) befindet und im Träger (31) dieses Lagers vorgesehen ist, wobei die Amplitude (C1, C2) der Dezentrierung der erwähnten Umfangsflächen und die Orientierung des Ringes derart sind, dass die Exzentrierung des Rotors (50) mit Bezug auf den Ring (13) geringer wird als der erwähnte bestimmte Grenzwert.

2. System nach Anspruch 1, dadurch gekennzeichnet, dass zu den Mitteln der Messvorrichtung zur Richtigstellung der Orientierung der Achse der Welle (24) ein Lager (65) gehört, das mit dem Messgestell (60) verbunden ist und die Welle lagert, welches Lager mit Mitteln (66) versehen ist, um seine Stellung mit Bezug auf das Messgestell in zwei rechtwinkeligen Richtungen quer zur Achse der Welle richtigzustellen.

3. System nach Anspruch 2, dadurch gekennzeichnet, dass der Ring (13) von einem Mantel (14) getragen wird, der einen Verbindungsflansch (141) aufweist, wobei der erste Stellungsgeber (78), der von der erwähnten Trägerstange (71 ) getragen wird, dazu bestimmt ist, die Veränderung des Abstandes der erwähnten Trägerstange und des erwähnten Flansches (141) zu messen, wenn sich die Welle (24) dreht.

4. System nach einem oder mehreren der Ansprüche 1 bis 3, dadurch gekennzeichnet, dass der Rotor (50), der direkt von der Welle (24) getragen wird, bestimmt ist, in den mit dem Turbinengehäuse fest verbundenen Lagern gelagert zu werden.

5. System nach einem oder mehreren der Ansprüche 1 bis 3, dadurch gekennzeichnet, dass der Rotor (50) an einer ersten Welle (53) getragen wird, welche mit einem Wellenzwischenlager (54) fest verbunden ist, das von einer zweiten Welle (24) getragen wird, die zur Lagerung in festen Lagern bestimmt ist, die mit dem Turbinengehäuse fest verbunden sind.

## Claims

1. System for adjusting the centring of a wheel (50) of a turbomachine in relation to the stator ring (13) surrounding the wheel (50), the latter being supported by a shaft (24) intended to pivot in fixed bearings inserted in housings connected to the framework of the turbine, characterized in that it comprises:
- a device which can be disassembled (60, 70) for measuring the extent and direction of decen- tring of the wheel (50) in relation to the ring (13) comprising:
a measuring frame (60) of square shape of which the vertical limb (61) is designed to be secured to the framework (15) of the turbine,
an arm for measuring eccentricity (70) fixed on the shaft (24) and including a radial support rod (71) comprising:
. on the one hand, an outer arm (74) bearing a first displacement sensor (78) in such a way as to correct the orientation of the axis of the shaft (24) in order to make it parallel to the axis of the ring (13), and
. on the other hand, an inner arm (75) bearing a second displacement sensor (79) in such a way as to measure the decentralisation of the shaft (24) and the ring (13) when their axes are thus made parallel, by measuring the variation in the distance between said ring (13) and the measuring point of the second displacement sensor (79) when the shaft (24) pivots,
- means (46) associated with the fixed bearing (40) closest to the wheel (50) in order to bring the amount of decentralisation of the latter within a predetermined limit, comprising a ring (46B) with its internal periphery (47B) and external periphery (48B) relatively decentralised, inserted between the bearing (40) which is in contact with said internal periphery (47B) and a bearing housing which is in contact with said external periphery (48B) and is arranged within the support (31 ) of said bearing, the degree (C1, C2) of decentralisation of said peripheries and the orientation of said ring being such that the eccentricity of the wheel (50) in relation to the ring (13) becomes less than said predetermined limit.

2. System in accordance with Claim 1, characterized in that the means of the measuring device for correcting the orientation of the axis of the shaft (24) comprise a block (65) fixed rigidly to the measuring frame (60) and supporting the shaft, said bearing being provided with means (66) for correcting its position in relation to the measuring frame in two directions at right angles to the axis of the shaft.

3. System in accordance with Claim 2, characterized in that the ring (13) is carried by a collar (14) including an assembling flange (141), said first displacement sensor (78) carried by said support rod (71) being intended to measure the variation in distance of the support rod and said flange (141 ) when the shaft (24) rotates.

4. System in accordance with any of Claims 1 to 3, characterized in that the wheel (50) is carried directly by the shaft (24) designed to be mounted in bearings fixed rigidly to the framework of the turbine.

5. System in accordance with any of Claims 1 to 3, characterized in that the wheel (50) is carried by a first shaft (53) fixed rigidly to an inter-shaft bearing (54) supported by a second shaft (24) designed to be mounted in bearings fixed rigidly to the framework of the turbine.
